# EUROPÄISCHE PATENTSCHRIFT

(11) **EP 1 643 952 B1**
(45) Veröffentlichungstag und Bekanntmachung des Hinweises auf die Patenterteilung: **28.11.2012**
(21) Anmeldenummer: 04740841.4
(22) Anmeldetag: 09.07.2004
(51) Int. Cl.: A61H 1/02

(54) **GERÄT ZUR STRECKUNG DES MENSCHLICHEN KÖRPERS**
DEVICE FOR STRETCHING THE HUMAN BODY
APPAREIL POUR ETIRER LE CORPS HUMAIN

(30) Priorität: 11.07.2003 DE 20310669 U
(43) Veröffentlichungstag der Anmeldung: 12.04.2006
(73) Patentinhaber: Tiefengraber, Armin, 47800 Krefeld (DE)
(72) Erfinder: Tiefengraber, Armin, 47800 Krefeld (DE)
(74) Vertreter: von Kreisler Selting Werner
(86) Internationale Anmeldenummer: PCT/EP2004/007555
(87) Internationale Veröffentlichungsnummer: WO 2005/007058

(56) Entgegenhaltungen:
- DE-A- 2 442 878
- DE-A- 2 540 941
- DE-A1- 19 828 283
- DE-C- 19 934 887
- US-A- 2 640 480
- US-A- 2 798 481

## Beschreibung

Geräte zur Streckung des menschlichen Körpers sind bekannt. Sie dienen insbesondere der Dehnung der Wirbelsäule. Dadurch werden neben einer Entlastung beengter Nerven und komprimierter Wirbelgelenke auch eine verstärkte Regeneration der Bandscheiben (Flüssigkeitsaufnahme) sowie eine bessere Durchblutung erreicht.

Bei den bekannten Geräten handelt es sich zum einen um große und aufwendige Einrichtungen, die nicht für den Hausgebrauch geeignet sind. Bei anderen, die zum privaten Gebrauch angeboten werden, wird der Körper an den Füßen, d.h. mit dem Kopf nach unten aufgehängt. Die Streckung erfolgt durch das Gewicht des Oberkörpers. Dabei besteht das nicht unerhebliche Risiko von Gefäßrupturen (Apoplexie). Schließlich ist allen Heimgeräten gemeinsam, dass der Benutzer nach erfolgter Streckung das Gerät verlassen und seine aufrechte Stellung wieder einnehmen muss. Die Streckung wird dadurch rückgängig gemacht, d.h., dass die Wirbelsäule wieder komprimiert wird. Die therapeutische Wirkungsdauer der Streckung selbst ist also kurz.

Aus DE 199 34 887 ist eine medizinische Streckvorrichtung bekannt, die an einem Bett oder an einer Liege befestigt ist. Die Streckung erfolgt mit Hilfe eines Federelements, das über eine Zugvorrichtung mit den Fußgelenken sowie mit dem Kopf verbunden ist. Aus DE 198 28 283 ist es bekannt, Zug auf die Wirbel Säule mittels Schultergurt auf zubringen.

Der vorliegenden Erfindung liegt die Aufgabe zugrunde, ein Gerät zur Streckung des menschlichen Körpers zu schaffen, das zum einen einfach und deshalb für den Hausgebrauch geeignet ist und mit dem zum anderen eine langanhaltende Wirkung der Streckung erzielt werden kann.

Erfindungsgemäß wird diese Aufgabe dadurch gelöst, dass das Streckungsgerät lösbarer Bestandteil einer Liege oder eines Bettes ist, dass es kopf- und fußseitig angeordnete Halterungen für den menschlichen Körper umfasst, mit deren Hilfe der menschliche Körper zwischen zwei Befestigungspunkten fixiert wird, und dass mindestens eine der Halterungen mit einer Kraft beaufschlagbar ist, die in Längsrichtung der Liege oder des Bettes gegen den Widerstand des menschlichen Körpers wirkt. Die kopfseitig angeordnete Halterung weist hierbei Mittel zur Fixierung der Schultern auf.

Das erfindungsgemäße Gerät erlaubt es dem Benutzer, 'auch nach seiner Streckung seine horizontale Lage beizubehalten. Nach der Dehnphase löst der Benutzer seinen Körper aus den kopf- und fußseitigen Halterungen ohne dabei seinen Körper aufrichten oder beugen zu müssen. Danach kann er beliebig lange seine horizontale Lage beibehalten. Kräfte, die der erfolgten Streckung entgegenwirken, treten in dieser Zeit nicht auf. Ist das Dehnungsgerät Bestandteil des Bettes des Benutzers, kann er seinen Körper vor dem Einschlafen der gewünschten Streckung unterwerfen. Für die Dauer seines anschließenden Schlafs behält er seine horizontale Lage.

Die auf den menschlichen Körper einwirkende Kraft kann motorisch, pneumatisch oder durch Muskelkraft des Patienten selbst erzeugt werden. Zweckmäßige Mittel sind ein Elektromotor, eine pneumatisch betriebene Zylinder/Kolben-Einrichtung, Flaschenzug, Spindel, Ratsche o.dgl. Um eine zu starke Dehnung zu verhindern, sollten entweder die erzeugte Kraft das erforderliche Maß nicht überschreiten oder Mittel zur Kraftbegrenzung (einstellbare Widerstände) vorgesehen sein.

Weitere Vorteile und Einzelheiten der Erfindung sollen anhand von Ausführungsbeispielen erläutert werden, von denen einige in den Figuren schematisch dargestellt sind. Es zeigen
- Figur 1 eine Liege mit einer Einrichtung nach der Erfindung, bei der sich ein Patient zwischen einem festen (passiven) und einem mit einer Kraft beaufschlagten (aktiven) Befestigungspunkt befindet,
- Figuren 2, 3 und 4 Konstruktionsbeispiele für aktive und einen passiven Punkt sowie
- Figuren 5 und 6 ein Ausführungsbeispiel für ein Gerät nach der Erfindung mit einem Flaschenzug als Kraft erzeugendes Organ.

In den Figuren sind der Patient mit 1, die Liege oder das Bett mit 2, der Rahmen mit 3, die zugehörige Matratze mit 4 sowie Kopf- bzw. Fußteile mit 5 bzw. 6 bezeichnet. An den Kopf- bzw. Fußteilen 5 bzw. 6 befestigte Träger sind mit 7, der den Trägern 7 aufliegende Latten- oder Matratzenrost mit 8 bezeichnet. In Figur 1 ruht der Kopf des Patienten auf einer anatomisch geformten Kopfauflage 9.

Beim Ausführungsbeispiel nach den Figuren 1 bis 3 sind Kopf- und Fußteile 6, 7 jeweils mit einer Halterung 11 ausgerüstet, die aus zwei längs verschiebbar miteinander verbundenen Bügeln 12, 13 bestehen. Die Bügel 12, 13 umgreifen das Kopf- bzw. Fußteil von außen und bilden damit einerseits feste, insgesamt jedoch lösbare Halterungen für Befestigungspunkte 14, 15.

Der Befestigungspunkt 14 befindet sich kopfteilseitig und ist passiv. Über ein Seil oder einen Gurt 16 steht er mit Schlaufen 17 oder anderen Mitteln in Verbindung, die der Fixierung z.B. der Achseln des Patienten 1 dienen.

Der Befestigungspunkt 15 befindet sich fußteilseitig und ist aktiv (Figuren 1, 2). Über ein Seil oder einen Gurt 18 ist er mit Schlaufen 19 oder anderen Mitteln verbunden, die der Fixierung der Füße des Patienten 1 dienen. Zur Erzeugung der gewünschten Kraft ist ein Gestänge 21 vorgesehen, das im unteren Bereich der Halterung 11 über ein Gelenk 22 derart schwenkbar befestigt ist, dass der aktive Befestigungspunkt 15, der sich am freien Ende des Gestänges 21 befindet, eine in Bezug auf die Liege 2 längs gerichtete Bewegung ausführt. Als Mittel zur Krafterzeugung dient ein beispielhaft dargestellter Pneumatik-Zylinder 23, der mit einem Steuergerät 24 in Verbindung steht. Dieses steht seinerseits über eine mit der Energieversorgung und über eine weitere Leitung mit einer Betätigungseinrichtung 25 in Verbindung, die vom Patienten 1 bedient wird. Während der Betätigung des Pneumatik-Zylinders 23 bewegt sich der aktive Befestigungspunkt 15 vom Patienten 1 weg (gestrichelte Darstellung 21') und bewirkt die gewünschte Dehnung.

Bei der Lösung nach den Figuren 1 bis 3 können der aktive (15) und der passive (14) Befestigungspunkt auch vertauscht sein.

Figur 4 zeigt eine Variante für den aktiven Befestigungspunkt 15. Am Träger 7 des Fußteils 6 ist eine Halterung 11 befestigt, die sich zwischen Fußteil 6 und Matratze 4 nach oben erstreckt. Am freien Ende ist ein hochklappbare (gestrichelt dargestellt) Träger 28 für den Pneumatik-Zylinder 23 (oder ein anderes Mittel zur Kraffterzeugung) vorgesehen. In seiner Gebrauchsstellung erstreckt sich der Zylinder 23 horizontal. Der aktive Befestigungspunkt 15 besteht aus einem mit dem Zylinder 23 verbundenen Bauteil, das sich während der Betätigung des Zylinders 23 in einer Führung 29 bewegt.

Die Figuren 5 und 6 zeigen ein Platz sparendes Ausführungsbeispiel mit einem Flaschenzug 31 als Kraft erzeugendes Mittel. In diesem Fall ist die mit der Liege lösbar verbundene Halterung 11 als im wesentlichen rechtwinklig abgewinkelter Rahmen ausgebildet, der vorzugsweise fußteilseitig angeordnet ist. Ein erster vorzugsweise längerer Schenkel 32 erstreckt sich unterhalb der Matratze 4. Der dazu senkrechte zweite Schenkel 33 befindet sich zwischen Fußteil 6 und Matratze 4 und erstreckt sich bis über die Oberkante der Matratze hinaus. Der erste Schenkel 32 ist über Seile oder Gurte 16 mit den Mitteln 17 zur festen Fixierung der Schultern - z.B. hier Schaumstoff ummantelte Bügel, die unter den Achseln positioniert werden - des Patienten 1 verbunden. Im Bereich des Kopfteiles 5 sind die Seile 16 zwei Mal um etwa 90° umgelenkt (Umlenkpunkte 34, 35) und umfassen damit kopfteilseitig die Matratze 4. Der obere Umlenkpunkt bildet den passiven Befestigungspunkt 14.

Innerhalb des Rahmenabschnittes 32 ist der Flaschenzug 3 untergebracht. Seine festen Rollen 36 rotieren um eine zur Längsachse der Liege 1 senkrechte, in der Ebene des Abschnittes 32 liegende Achse. Am Träger seiner losen Rollen 37 ist der Gurt 18 befestigt, der mit den Schlaufen 19 zur Fixierung der Füße des Patienten 1 in Verbindung steht. Dieser Gurt 18 wird ebenfalls zwei Mal umgelenkt, damit er die Matratze 4 fußteilseitig umfasst. Im Beriech der Umlenkpunkte 38, 39 befinden sich zweckmäßig im Rahmen 32 drehbar gelagerte Wellen. Der Umlenkpunkt 39 entspricht dem aktiven Befestigungspunkt 15. Das zwischen den Rollen 36, 37 des Flaschenzugs geführte Seil 41 ist ebenfalls über diese Wellen umgelenkt und erstreckt sich bis zu den Händen des Patienten 1. Die Kraft, die eine streckende Wirkung auf seinen Körper hat, kann der Patient 1 durch Zug selbst erzeugen. Die Fla schenzug-Untersetzung ist so gewählt, dass eine Überdehnung nicht stattfinden kann.

Figur 6 zeigt ein Bett 2, bei dem der Übersicht halber Fuß- und Kopfteile nicht dargestellt sind. Diese Figur lässt zusätzlich eine der Befestigungsmöglichkeiten des Gerätes erkennen. Der abgewinkelte Rahmen 11 ist mit einer Schiene 42 ausgerüstet, mit der er sich auf dem Bettrahmen abstützt. An seitlichen, über die Rahmenbreite hinausgehenden Abschnitten sind Gurte 43, 44 vorgesehen, mit denen das Gerät am Bettrahmen befestigt werden kann.

Bei einer Lösung, wie sie in den Figuren 5 und 6 dargestellt ist, könnte der Flaschenzug 31 ersetzt werden durch eine sich senkrecht zur Längsachse des Bettes oder der Liege erstreckende Welle, die z.B. von einem Elektromotor angetrieben wird. Das Aufwickeln des Gurtes 18 auf diese Welle erzeugt die gewünschte die Dehnung des Körpers bewirkende Kraft.

Auch in Bezug auf die Art und Weise der Halterung des Patienten zwischen den Befestigungspunkten sind weitere Varianten möglich. Die fuß-seitige Fixierung kann im Fußgelenkbereich, im Kniebereich und im Bereich der Hüfte, z.B. mit Hilfe eines Hüftkorsetts, erfolgen. Kopfseitig kann neben den beschriebenen Schlaufen oder Bügeln für die Achseln auch ein Kinn-Kopf-Gurt verwendet werden.

Um seinen Körper zu strecken, legt sich der Patient 1 auf die Liege bzw. das Bett und stellt die Verbindungen seines Körpers mit den fuß- und kopfseitigen Halterungen her. Danach betätigt er die Mittel, die der Erzeugung der dehnenden Kraft dienen. Die therapeutische Wirkung der Dehnung kann durch Wärme (Heizkissen, ABC-Pflaster usw.) verstärkt werden. Nach der Dehnphase von z.B. 5 bis 10 Minuten löst er seinen Körper aus den Halterungen. Ein Beugen ist dabei nicht erforderlich, so dass er seine liegende Stellung beibehalten kann. In dieser kann er danach ungestört ruhen.

Insbesondere das Gerät nach den Figuren 5 und 6 ist klein, leicht und an fast jedem Bett fixierbar, also auch reisetauglich.

## Patentansprüche

1. Gerät zur Streckung des menschlichen Körpers als lösbarer Bestandteil einer Liege oder eines Bettes (2) ist, mit einer kopf- und einer fußseitig angeordneten Halterung (17, 19) für den menschlichen Körper (1), mit deren Hilfe der menschliche Körper zwischen zwei Befestigungspunkten (14, 15) der Halterungen an der Liege oder (dem Bett (2) fixiert wird, wobei mindestens eine der Halterungen (11)) mit einer Kraft beaufschlagbar ist, die in Längsrichtung der Liege oder des Bettes (2) gegen den Widerstand des menschlichen Körpers wirkt,
**dadurch gekennzeichnet, dass**
die kopfseitig angeordnete Halterung (11) Mittel zur Fixierung der Schultern (17) umfasst.

2. Gerät nach Anspruch 1, **dadurch gekennzeichnet, dass** Mittel (23, 24, 31) zur Krafterzeugung vorgesehen sind, die mit der mindestens einen Halterung (11) in Verbindung stehen, und dass diese Mittel entweder motorisch/pneumatisch oder durch die Muskelkraft des Patienten (1) betätigbar sind.

3. Gerät nach Anspruch 2, **dadurch gekennzeichnet, dass** die mindestens eine Halterung (11) über einen Gurt (18) oder ein Seil mit den Mitteln (23, 24, 31) zur Krafterzeugung verbunden ist und dass die Krafterzeugung dadurch erfolgt, dass der Gurt- oder Seilabschnitt zwischen der Halterung und den Krafterzeugungsmitteln verkürzt wird.

4. Gerät nach Anspruch 1, 2 oder 3, **dadurch gekennzeichnet, dass** eine Zugkraft- oder Drehmoment-Begrenzung vorgesehen ist.

5. Gerät nach einem oder mehreren der vorhergehenden Ansprüche, **dadurch gekennzeichnet, dass** es als mobiles Gerät ausgebildet ist und dass es an einem Bestandteil der Liege oder des Bettes (2) lösbar befestigt ist.

6. Gerät nach Anspruch 5, **dadurch gekennzeichnet, dass** das Bett oder die Liege (2) mit mindestens einem Kopf- oder Fußteil (5, 6) ausgerüstet ist und dass zumindest der aktive Befestigungspunkt (15) mittels einer Halterung (11) am Kopf- oder Fußteil (5, 6) befestigt ist.

7. Gerät nach Anspruch 6, **dadurch gekennzeichnet, dass** die Halterung (11) aus zwei Bügeln (12, 13) besteht, die das Kopf- bzw. Fußteil (5, 6) umfassen.

8. Gerät nach Anspruch 5, **dadurch gekennzeichnet, dass** es als abgewinkelter Rahmen ausgebildet ist, dass sich sein erster, vorzugsweise längerer Schenkel (32) unterhalb der Matratze (4) erstreckt, dass sich sein zweiter Schenkel (33) zwischen Kopf- oder Fußteil (6, 7) und Matratze erstreckt und dass die die Dehnungskraft erzeugenden Mittel am Rahmen befestigt sind.

9. Gerät nach Anspruch 8, **dadurch gekennzeichnet, dass** ein von Hand betätigbarer Flaschenzug (31) innerhalb des abgewinkelten Rahmens, vorzugsweise innerhalb des Schenkels (32), vorgesehen ist.

10. Gerät nach einem oder mehreren der vorhergehenden Ansprüche, **dadurch gekennzeichnet, dass** die kopfseitige Halterung (17) aus Achselgurten oder Bügeln, vorzugsweise unterstützt durch ein anatomisches Kopfteil (9) besteht.

11. Gerät nach einem oder mehreren der vorhergehenden Ansprüche, **dadurch gekennzeichnet, dass** die fußseitige Halterung (19) aus Mitteln bestehen, die den Fußgelenkbereich, den Kniebereich oder den Bereich der Hüfte (Hüftkorsett) fixieren.

## Claims

1. Device for stretching the human body, as a detachable part of a stretcher or a bed (2), provided with a head- and a foot-side support (17, 19) for a human body (1), by means of which a human body is fixed between two fastening points (14, 15) of the supports (17, 19)on the stretcher or the bed (2), wherein at least one of the supports (11) is adapted to be subjected to a force that acts in the longitudinal direction of the stretcher or the bed (2) against the resistance of a human body,
**characterized in that**
the head-side support (11) comprises means for fixing the shoulders (17).

2. Device of claim 1, **characterized in that** means (23, 24, 31) for generating force are provided that are connected with the at least one support (11), and that these means are adapted to be actuated either mechanically/pneumatically or by the muscle power of the patient (1).

3. Device of claim 2, **characterized in that** the at least one support (11) is connected with the force generation means (23, 24, 31) via a belt (18) or a rope, and that force is generated by shortening the belt or rope section between the support and the force generation means.

4. Device of claim 1, 2 or 3, **characterized in that** a tensile force limitation or a torque limitation is provided.

5. Device of one or a plurality of the preceding claims, **characterized in that** that it is designed as a mobile device, and that it is detachably mounted to a part of the stretcher or the bed (2).

6. Device of claim 5, **characterized in that** the bed or the stretcher (2) is provided with at least one head or foot part (5, 6), and that at least the active fastening point (15) is fixed to the head or foot part (5, 6) by means of a support (11).

7. Device of claim 6, **characterized in that** the support (11) is formed by two brackets (12, 13) embracing the head or the foot part (5, 6), respectively.

8. Device of claim 5, **characterized in that** it is designed as an angled frame, that its first, preferably longer leg (32) extends below the mattress (4), that its second leg (33) extends between the head or foot part (6, 7) and the mattress, and that the means generating the stretching force are fastened to the frame.

9. The device of claim 8, **characterized in that** a manually actuable pulley (31) is provided within the angled frame, preferably within the leg (32).

10. Device of one or a plurality of the preceding claims, **characterized in that** that the head-side support (17) is formed by axillary straps or brackets, preferably assisted by an anatomic head part (9).

11. Device of one or a plurality of the preceding claims, **characterized in that** that the foot-side support (19) is formed by means that fix the ankle portion, the knee portion or the hip portion (hip corset).

## Revendications

1. Appareil pour étirer le corps humain, en tant que composant amovible d'une couche ou d'un lit (2), avec une retenue (17, 19) disposée côté tête et côté pieds pour le corps humain (1), à l'aide de laquelle le corps humain est fixé entre deux points de fixation (14, 15) des retenues (11) sur la couche ou sur le lit (2), au moins une des retenues (11) pouvant être soumise à une force qui agit dans la direction longitudinale de la couche ou du lit (2) contre la résistance du corps humain, **caractérisé en ce que**
la retenue (11) disposée côté tête comprend des moyens de fixation des épaules (17).

2. Appareil selon la revendication 1, **caractérisé en ce qu'**il est prévu des moyens (23, 24, 31) pour la production de force qui sont en liaison avec la retenue (11) au moins au nombre de un, et **en ce que** ces moyens peuvent être actionnés soit par moteur/de façon pneumatique soit par la force musculaire du patient (1).

3. Appareil selon la revendication 2, **caractérisé en ce que** la retenue (11) au moins au nombre de un est raccordée, par le biais d'une courroie (18) ou d'une corde, aux moyens (23, 24, 31) de production de force, et **en ce que** la production de force est effectuée par le fait que le tronçon de courroie ou de corde est raccourci entre la retenue et les moyens de production de force.

4. Appareil selon la revendication 1, 2 ou 3, **caractérisé en ce qu'**il est prévu une limitation de la force de traction ou du couple.

5. Appareil selon une ou plusieurs des revendications précédentes, **caractérisé en ce qu'**il est constitué en tant qu'appareil mobile et **en ce qu'**il est fixé de façon amovible à un composant de la couche ou du lit (2).

6. Appareil selon la revendication 5, **caractérisé en ce que** le lit ou la couche (2) est équipé(e) d'au moins une partie de tête ou de pieds (5, 6), et **en ce qu'**au moins le point de fixation (15) actif est fixé au moyen d'une retenue (11) sur la partie de tête ou de pieds (5, 6).

7. Appareil selon la revendication 6, **caractérisé en ce que** la retenue (11) se compose de deux étriers (12, 13) qui englobent la partie de tête ou de pieds (5, 6).

8. Appareil selon la revendication 5, **caractérisé en ce qu'**il est constitué en tant que cadre coudé, **en ce que** sa première branche (32), de préférence la plus longue, s'étend sous le matelas (4), **en ce que** sa deuxième branche (33) s'étend entre la partie de tête ou de pieds (6, 7) et le matelas, et **en ce que** les moyens produisant la force d'allongement sont fixés sur le cadre.

9. Appareil selon la revendication 8, **caractérisé en ce qu'**un palan (31) actionnable manuellement est prévu à l'intérieur du cadre coudé, de préférence à l'intérieur de la branche (32).

10. Appareil selon une ou plusieurs des revendications précédentes, **caractérisé en ce que** la retenue (17) côté tête se compose de courroies ou étriers d'aisselles, de préférence soutenus par une partie de tête (9) anatomique.

11. Procédé selon une ou plusieurs des revendications précédentes, **caractérisé en ce que** la retenue (19) côté pieds se compose de moyens qui fixent la zone d'articulation des pieds, la zone des genoux ou la zone des hanches (corset de hanches).
